# EUROPÄISCHE PATENTSCHRIFT

(11) **EP 2 872 673 B1**
(45) Veröffentlichungstag und Bekanntmachung des Hinweises auf die Patenterteilung: **09.09.2020**
(21) Anmeldenummer: 13735335.5
(22) Anmeldetag: 12.07.2013
(51) Int. Cl.: C25B 1/28, C25B 9/06

(54) **UNGETEILTE ELEKTROLYSEZELLE UND DEREN VERWENDUNG**
UNDIVIDED ELECTROLYTIC CELL AND USE OF THE SAME
CELLULE ÉLECTROLYTIQUE DÉPOURVUE DE SÉPARATEUR ET SON UTILISATION

(30) Priorität: 13.07.2012 WO PCT/EP2012/063783
(43) Veröffentlichungstag der Anmeldung: 20.05.2015
(73) Patentinhaber: United Initiators GmbH, 82049 Pullach (DE)
(72) Erfinder: MÜLLER, Michael, 83626 Valley (DE); KELLER, Patrick, 84558 Tyrlaching (DE); SCHIERMEIER, Markus, 80939 München (DE)
(74) Vertreter: Weickmann & Weickmann PartmbB
(86) Internationale Anmeldenummer: PCT/EP2013/064809
(87) Internationale Veröffentlichungsnummer: WO 2014/009536

(56) Entgegenhaltungen:
- WO-A1-2005/054545
- WO-A1-2011/066632
- WO-A2-2005/121408
- US-A- 3 984 303

## Beschreibung

In einem Aspekt betrifft die vorliegende Erfindung eine Elektrolysezelle und deren Verwendung zur Herstellung eines Ammonium- oder Alkalimetallperoxodisulfats.

Es ist im Stand der Technik bekannt, Alkalimetall- und Ammoniumperoxodisulfat durch anodische Oxidation einer das entsprechende Sulfat oder Hydrogensulfat enthaltenden wässrigen Lösung herzustellen und das dabei entstandene Salz durch Kristallisation aus dem Anolyt zu gewinnen. Da bei diesem Verfahren die Zersetzungsspannung über der Zersetzungsspannung der anodischen Sauerstoffbildung aus Wasser liegt, wird zur Erhöhung der Zersetzungsspannung des Wassers zu Sauerstoff (Sauerstoffüberspannung) an einer üblicherweise verwendeten Platinanode ein sogenannter Promoter, üblicherweise Thiocyanat als Natrium- bzw. Ammoniumthiocyanat eingesetzt.

Rossberger (US 3915816 (A)) beschreibt ein Verfahren zur direkten Herstellung von Natriumpersulfat. Als Elektrolysezellen werden dabei ungeteilte Zellen mit platinbeschichteten Anoden auf Titanbasis beschrieben. Die dargestellten Stromausbeuten beruhen auf Zugabe eines potentialerhöhenden Promoters.

Gemäß DE 27 57 861 wird Natriumperoxodisulfat mit einer Stromausbeute um 70 bis 80 % in einer Elektrolysezelle mit einer durch ein Diaphragma geschützten Kathode und einer Platinanode hergestellt, indem eine neutrale wässrige Anolytlösung mit einem Anfangsgehalt von 5 bis 9 Gew.-% Natriumionen, 12 bis 30 Gew.-% Sulfationen, 1 bis 4 Gew.-% Ammoniumionen, 6 bis 30 Gew.-% Peroxodisulfationen und einem potentialerhöhenden Promoter, wie insbesondere Thiocyanat, unter Verwendung einer Schwefelsäure-Lösung als Katholyt bei einer Stromdichte von mindestens 0,5 bis 2 A/cm² elektrolysiert wird. Nach dem Auskristallisieren und Abtrennen von Peroxodisulfat aus dem Anolyten wird die Mutterlauge mit dem Kathodenprodukt vermischt, neutralisiert und wieder der Anode zugeführt.

Nachteile dieses Verfahrens sind:
1. Um die Sauerstoffentwicklung zu vermindern ist der Einsatz eines Promoters notwendig.
2. Um die beschriebenen hohen Stromausbeuten zu erreichen, ist es erforderlich, dass Anode und Kathode durch den Einsatz einer geeigneten Membran räumlich getrennt sind. Die hierzu erforderlichen Membranen sind sehr stark abbrassionsempfindlich.
3. Das Erfordernis einer hohen Stromdichte und damit eines hohen Anodenpotentials, um eine wirtschaftlich akzeptable Stromausbeute zu erhalten.
4. Die mit der Herstellung der Platinanode verbundenen Probleme insbesondere mit Hinblick auf den Erhalt einer für technische Zwecke akzeptablen Stromausbeute und hohen Lebensdauer der Anode. Beispielhaft zu nennen ist hier der kontinuierliche Platinabtrag, der bis zu 1 g/to Produkt im Persulfat vorhanden sein kann. Dieser Platinabtrag wirkt einerseits produktverunreinigend und führt andererseits zum Verbrauch eines wertvollen Rohstoffs wodurch nicht zuletzt auch die Verfahrenskosten erhöht werden.
5. Die Herstellung von Persulfaten mit niedrigem Löslichkeitsprodukt, i.w. Kalium- und Natriumpersulfat, ist so nur in extrem hoher Verdünnung möglich. Dies macht einen hohen Energieeintrag bei der Kristallbildung erforderlich.
6. Bei Verwendung des sogenannten Konvertierverfahren müssen hergestellte Persulfate aus einer Ammoniumpersulfatlösung umkristallisiert werden. Hieraus resultiert in der Regel eine verringerte oder sogar mangelnde Reinheit des Produktes.

EP-B 0 428 171 offenbart eine Elektrolysezelle vom Filterpressentyp zur Herstellung von Peroxoverbindungen, darunter Ammoniumperoxosdisulfat, Natriumperoxodisulfat und Kaliumperoxodisulfat. Als Anoden werden hier heißisostatisch auf einem Ventilmetall aufgebrachte Platinfolien verwendet. Als Anolyt wird eine einen Promoter und Schwefelsäure enthaltenden Lösung des entsprechenden Sulfats eingesetzt. Auch dieses Verfahren weist die zuvor genannten Probleme auf.

Im Verfahren nach DE 199 13 820 werden Peroxodisulfate durch anodische Oxidation einer neutrales Ammoniumsulfat enthaltenden wässrigen Lösung hergestellt. Zum Zwecke der Herstellung von Natrium- oder Kaliumperoxodisulfat wird die aus der anodischen Oxidation erhaltene Lösung, welche Ammoniumperoxodisulfat enthält, mit Natronlauge oder Kaliumlauge umgesetzt. Nach der Kristallisation und Abtrennung des entsprechenden Alkalimetallperoxodisulfats wird die Mutterlauge im Gemisch mit dem bei der Elektrolyse erzeugten Katholyt recycliert. Auch bei diesem Verfahren erfolgt die Elektrolyse in Gegenwart eines Promoters an einer Platinelektrode als Anode.

Obgleich Peroxodisulfate bereits seit Jahrzehnten in technischem Maßstab durch anodische Oxidation an einer Platinanode gewonnen werden, haften diesen Verfahren weiterhin gravierende Nachteile an (siehe auch vorausstehende Aufzählung). Es ist immer ein Zusatz von Promoteren, auch als Polarisatoren bezeichnet, erforderlich, um die Sauerstoffüberspannung zu erhöhen und die Stromausbeute zu verbessern. Als Oxidationsprodukte dieser Promoteren, welche bei der anodischen Oxidation zwangsläufig als Nebenprodukte entstehen, gelangen toxische Substanzen in das Anodenabgas und müssen in einer Gaswäsche entfernt werden. Hohe Stromausbeuten erfordern ferner eine Trennung von Anolyt und Katholyt. Die üblicherweise ganzflächig mit Platin bedeckten Anoden erfordern stets eine hohe Stromdichte. Dadurch kommt es zu einer Strombelastung des Anolytvolumens, des Separators und der Kathode, wodurch zusätzliche Maßnahmen zur Herabsetzung der kathodischen Stromdichte durch eine dreidimensionale Strukturierung der Elektrolysezelle und eine Aktivierung erforderlich werden. Hinzu kommt eine hohe thermische Belastung der labilen Peroxodisulfatlösung. Um diese Belastung zu minimieren, müssen konstruktive Maßnahmen ergriffen werden, und der Kühlaufwand steigt zusätzlich. Wegen der limitierten Wärmeabfuhr muss die Elektrodenfläche begrenzt werden, und hiermit steigt der Installationsaufwand pro Zelleneinheit. Um die hohe Strombelastung zu bewältigen, müssen in der Regel zusätzlich Elektroden-Stützmaterialien mit hohen Wärmeübertragungseigenschaften verwendet werden, die ihrerseits korrosionsanfällig und teuer sind.

P.A. Michaud et al. lehren in Electro Chemical and Solid-State Letters, 3(2) 77-79 (2000) die Herstellung von Peroxodischwefelsäure durch anodische Oxidation von Schwefelsäure unter Verwendung einer mit Bor dotierten Diamant-Dünnschichtelektrode. Dieses Dokument lehrt, dass derartige Elektroden eine höhere Überspannung für Sauerstoff aufweisen, als Platinelektroden. Die Druckschrift gibt aber keinen Hinweis auf die technische Herstellung von Ammonium- und Alkalimetallperoxodisulfaten unter Verwendung von mit Bor dotierten Diamant-Dünnschichtelektroden. Dabei ist nämlich bekannt, dass sich Schwefelsäure einerseits und Hydrogensulfate insbesondere neutrale Sulfate andererseits bei der anodischen Oxidation sehr unterschiedlich verhalten. Trotz der erhöhten Überspannung des Sauerstoffs an der mit Bor dotierten Diamant-Elektrode ist die Hauptnebenreaktion neben der anodischen Oxidation von Schwefelsäure die Entwicklung von Sauerstoff und zusätzlich von Ozon.

Im Zuge ihrer im Patent EP 1148155 B1 beschriebenen Erfindung erkannten Stenner und Lehmann bereits 2001, dass bei der Verwendung einer diamantbeschichteten, geteilten Elektrolysezelle zur Herstellung von Persulfaten kein zusätzlicher Promoter erforderlich ist um dennoch solch hohe Stromausbeuten zu erzielen. Nachteil dieses Verfahrens ist vor allem aufgrund der empfindlichen Separatoren, wie bereits oben beschrieben, dass die Herstellung von Persulfaten mit niedrigem Löslichkeitsprodukt, i.w. Kalium- und Natriumpersulfat, nur mit extrem hoher Verdünnung möglich ist, also unter der Löslichkeitsgrenze, was einen hohen Energieeintrag bei der Kristallbildung und dem Salzaustrag im Zuge der Verdampfung und Trocknung erfordert.

Die internationale Patentanmeldung WO 2011/066632 beschreibt im Zusammenhang mit der Aufreinigung von Wasser eine zylindrische Elektrolysezelle, die jeweils eine röhrenförmige Kathode und Anode umfasst, wobei die Anode einen mit einer leitfähigen Diamantschicht beschichteten leitfähigen Träger umfasst. Außerdem sind Zulaufrohre, Ablaufrohre und ggf. ein Diaphragma zur Trennung des Elektrolytraums vorhanden. Die Elektrolysezelle ist speziell für die Verarbeitung von Abwasser konzipiert und dementsprechend nicht für hohe Feststoffkonzentrationen in der Elektrolytlösung ausgelegt. Verteilereinrichtungen sind nicht vorhanden.

Aufgabe der vorliegenden Erfindung ist es, eine Elektrolysezelle bereitzustellen, die in einem technischen Verfahren zur Herstellung von Ammonium- und Alkalimetall-peroxodisulfaten verwendet werden kann, wobei die Nachteile der bekannten Verfahren vermieden werden können oder zumindest nur noch in geringerem Umfang auftreten. Der Einsatz einer diamantbeschichteten, ungeteilten Zelle zur Herstellung von Persulfaten, insbesondere solcher mit niedrigem Löslichkeitspotential in sulfat- und schwefelsäurehaltigen Elektrolytlösungen oder Elektrolytsuspensionen soll ermöglicht werden, um neben den, im Zuge dieser Erfindung aufgezeigten elektrochemischen Vorteilen, insbesondere auch die bereits aus anderen Anwendungen eines diamantbeschichten Trägers bekannten, mechanischen und abrasiven Eigenschaften auch für die elektrochemische Oxidation von Sulfaten in Suspensionen, wie oben aufgeführt, nutzbar zu machen.

Zur Lösung dieser Aufgabe stellt die vorliegende Anmeldung entsprechend eine Elektrolysezelle bereit, umfassend die Bauteile:
(a) mindestens eine röhrenförmige Kathode,
(b) mindestens eine stab- oder röhrenförmige Anode, die einen mit einer leitfähigen Diamantschicht beschichteten leitfähigen Träger umfasst,
(c) mindestens ein Zulaufrohr,
(d) mindestens ein Ablaufrohr, und
(e) mindestens zwei Verteilereinrichtungen, wobei die Verteilereinrichtungen mindestens eine Anschlussstelle für mindestens ein Zu- oder Ablaufrohr und eine Anschlussstelle für die Anode aufweisen und wobei die erste Verteilereinrichtung dazu ausgebildet ist, Elektrolyt aus dem Zulaufrohr in einen Elektrolytraum zu verteilen und die zweite Verteilereinrichtung dazu ausgebildet ist, umgesetzten Elektrolyt zu sammeln und über das Ablaufrohr abzuführen,
und wobei der Elektrolytraum als Ringspalt zwischen innenliegender Anode und außenliegender Kathode gebildet ist.

Außerdem wird hierin ein Verfahren zur Herstellung eines Ammonium- oder Alkalimetallperoxodisulfats beschrieben, umfassend
eine anodische Oxidation eines Salzes aus der Reihe Ammoniumsulfat, Alkalimetallsulfat und/oder des entsprechenden Hydrogensulfats enthaltenden wässrigen Elektrolyts in einer Elektrolysezelle,
umfassend mindestens eine Anode und eine Kathode,
wobei als Anode eine auf einem leitfähigen Träger angeordnete und mit einem drei- oder fünfwertigen Element dotierte Diamantschicht verwendet wird,
wobei die Elektrolysezelle einen ungeteilten Elektrolyseraum zwischen der Anode und der Kathode umfasst und der wässrige Elektrolyt keinen Promoter zur Erhöhung der Zersetzungsspannung von Wasser zu Sauerstoff enthält.

Das für die anodische Oxidation eingesetzte Salz aus der Reihe Ammoniumsulfat, Alkalimetallsulfat und/oder der entsprechenden Hydrogensulfate kann ein beliebiges Alkalimetallsulfat oder entsprechendes Hydrogensulfat sein. Beispielsweise ist die Verwendung von Natrium- und/oder Kaliumsulfat und/oder dem entsprechenden Hydrogensulfat möglich.

"Promoter" oder auch "Polarisator" im Sinne der vorliegenden Anmeldung st jedes beliebige Mittel, welches dem Fachmann als Zusatz bei der Durchführung einer Elektrolyse zur Erhöhung der Zersetzungsspannung von Wasser zu Sauerstoff oder zur Verbesserung der Stromausbeute bekannt ist. Ein Beispiel für einen derartigen im Stand der Technik verwendeten Promoter ist Thiocyanat wie beispielsweise Natrium- bzw. Ammoniumthiocyanat. Im beschriebenen Verfahren findet ein derartiger Promoter keine Anwendung. Mit anderen Worten weist der Elektrolyt beim hierin beschriebenen Verfahren eine Promoterkonzentration von 0 g/l auf. Durch den Verzicht auf einen Promoter während des Verfahrens entfallen beispielsweise Reinigungsanforderungen betreffend entstehende typische Elektrolysegase.

Im hierin beschriebenen Verfahren wird eine Anode eingesetzt, welche eine auf einem leitfähigen Träger angeordnete und mit einem 3- oder 5-wertigen Element dotierte Diamantschicht umfasst. Ein Vorteil dieses Merkmals liegt in der sehr hohen Verschleissfestigkeit der Diamantbeschichtung. Langzeitversuche ergaben, dass derartige Elektroden ein Mindestlebensalter von mehr als 12 Jahre erreichen.

Die eingesetzte Anode kann von beliebiger Gestalt sein.

Dabei kann ein beliebiges, dem Fachmann bekanntes Anodenträgermaterial Verwendung finden. Beispielsweise kann das Trägermaterial ausgewählt sein aus der Gruppe bestehend aus Silicium, Germanium, Titan, Zirconium, Niob, Tantal, Molybdän, Wolfram, Carbiden dieser Elemente und/oder Aluminium bzw. Kombinationen der Elemente.

Die im hierin beschriebenen Verfahren eingesetzte Kathode ist bevorzugt aus Blei, Kohlenstoff, Zinn, Platin, Nickel, Legierungen dieser Elemente, Zirkon und/oder säurebeständigen Edelstählen, wie sie dem Fachmann bekannt sind, ausgebildet. Räumlich kann die Kathode beliebig ausgestaltet sein.

In der im beschriebenen Verfahren eingesetzten Elektrolysezelle ist der Elektrolytraum zwischen Anode und Kathode ungeteilt, d.h. zwischen Anode und Kathode befindet sich kein Separator. Die Verwendung einer ungeteilten Zelle ermöglicht Elektrolytlösungen mit sehr hohen Feststoffkonzentrationen, wodurch wiederum der Energieaufwand bei der Salzgewinnung, im Wesentlichen der Kristallisation und der Wasserverdampfung, direkt proportional zur Zunahme des Feststoffanteils deutlich, mindestens aber auf 25 % der einer geteilten Zelle gemindert wird.

Das beschriebene Verfahren wird in einer dreidimensionalen Zelle durchgeführt. Die Zelle ist dabei als Röhrenzelle ausgebildet. Die Verwendung einer Rohrgeometrie, also einer Röhrenzelle, bestehend aus einem Innenrohr als Anode, bevorzugt aus diamantbeschichtetem Niob, und einem Aussenrohr als Kathode, bevorzugt aus säurebeständigem Edelstahl, stellt, bei gleichzeitig niedrigen Werkstoffkosten, eine vorteilhafte Konstruktion dar. Die Verwendung eines Ringspaltes als gemeinsamen Elektrolytraum - führt zu einer gleichmäßigen und damit strömungsverlustarmen Durchströmung und damit zu einer hohen Ausnutzung der zur Verfügung stehenden Elektrolyseflächen, was wiederum eine hohe Stromausbeute bedeutet. Die Fertigungskosten einer solche Zelle sind gering im Verhältnis zu einer sogenannten Flachzelle.

Mehrere Elektrolysezellen können, vorzugsweise in Form eines Doppelrohrpakets, zusammengefasst werden.

Der eingesetzte Elektrolyt weist vorzugsweise einen sauren, bevorzugt schwefelsaueren, oder neutralen pH-Wert auf.

Der Elektrolyt kann während des Verfahrens im Kreislauf durch die Elektrolysezelle bewegt werden. Dadurch wird eine, der Zersetzung der Persulfate beschleunigende und somit unerwünschte hohe Elektrolyttemperatur in der Zelle verhindert.

Das Verfahren kann ein Ausschleusen von Elektrolytlösung aus dem Elektrolytkreislauf umfassen. Dies kann insbesondere zur Gewinnung von erzeugtem Peroxodisulfat erfolgen. Ein weiterer Aspekt betrifft deshalb die Gewinnung von erzeugten Peroxodisulfaten durch Kristallisation und Abtrennung der Kristalle aus der Elektrolytlösung unter Bildung einer Elektrolytlauge, wobei die Elektrolytlösung zuvor vorzugsweise aus dem Elektrolytkreislauf ausgeschleust wurde. Ein Rezirkulieren der Elektrolyt-Mutterlauge ist möglich, insbesondere dann, wenn zuvor erzeugte Peroxodisulfate abgetrennt wurden, unter Erhöhung des Gehalts an Säure, Sulfat und/oder Hydrogensulfat in die Elektrolysezelle.

Die anodische Oxidation kann bei einer anodischen Stromdichte von 50-1500 mA/cm² insbesondere etwa 50-1200 mA/cm², durchgeführt werden. Eine besonders bevorzugt verwendete Stromdichte liegt im Bereich von 60-975 mA/cm².

Der eingesetzte Elektrolyt weist vorzugsweise einen Gesamtfeststoffgehalt von etwa 0,5 bis 650 g/l auf. Der (Arbeits-)Elektrolyt enthält bevorzugt etwa 100 bis etwa 500 g/l Persulfat, stärker bevorzugt etwa 150 bis etwa 450 g/l Persulfat und am stärksten bevorzugt 250-400 g/l Persulfat. Das Verfahren ermöglicht somit insbesondere hohe Feststoffkonzentrationen in der Elektrolytlösung, ohne Zugabe eines potentialerhöhenden Mittels bzw. Promoters und den daraus resultierenden Anforderungen an Abgas und Abwasserbehandlung bei gleichzeitig hohen Stromausbeuten bei der Peroxodisulfatherstellung.

Ferner enthält die Elektrolytlösung bevorzugt etwa 0,1 bis etwa 3,5 Mol Schwefelsäure pro Liter (I) Elektrolytlösung, stärker bevorzugt 1-3 Mol Schwefelsäure pro I Elektrolytlösung und am stärksten bevorzugt 2,2-2,8 Mol Schwefelsäure pro I Elektrolytlösung.

Zusammenfassend wird im hierin beschriebenen Verfahren insbesondere bevorzugt ein Elektrolyt mit folgender Zusammensetzung verwendet: pro Liter Elektrolyt 150 bis 500 g Persulfat und 0,1 bis 3,5 Mol Schwefelsäure pro Mol Elektrolytlösung. Der gesamte Feststoffgehalt beträgt bevorzugt 0,5g/l bis 650 g/l, stärker bevorzugt 100-500 g/l und am stärksten bevorzugt 250-400 g/l, wobei der Sulfatanteil dabei schwankend ist. Der Promoteranteil ist 0 g/l.

Die Erfindung betrifft eine aus einzelnen Bauteilen aufgebaute, ungeteilte Elektrolysezelle, eine aus mehreren solcher Elektrolysezellen aufgebaute Elektrolysevorrichtung, und deren Verwendung zur Oxidation eines Elektrolyts, wie in den Ansprüchen definiert.

Unter "Elektrolyse" versteht man eine beim Stromdurchgang durch einen Elektrolyten hervorgerufene chemische Veränderung, die sich in einer direkten Umwandlung von elektrischer Energie in chemische Energie durch den Mechanismus der Elektroden-Reaktionen und der lonenwanderung ausdrückt. Die technisch wohl bedeutendste elektrochemische Umsetzung ist die Elektrolyse von Kochsalzlösung, bei der Natronlauge und Chlorgas entsteht. Auch die Herstellung von anorganischen Peroxiden wird heutzutage großtechnisch in Elektrolysezellen durchgeführt.

Bei großtechnischen Prozessen ist es insbesondere wünschenswert, dass die Reaktionen bei hohen Konzentrationen an Edukten und entsprechend Produkten gefahren werden können. Hohe Produkt-Konzentrationen gewährleisten eine leichte Aufarbeitung des Endprodukts, da bei in Lösung befindlichen Reaktionsprodukten das Lösungsmittel entfernt werden muss. Bei der Elektrolyse von hochkonzentrierten Elektrolyten kann somit auch der Energieaufwand der nachgeschalteten Aufarbeitung der Elektrolyseprodukte gesenkt werden.

Anwendungen mit sehr hohen Feststoffanteilen stellen allerdings hohe Anforderungen an die Bauteile der Elektrolysezelle aufgrund der abrasiven Wirkung des Elektrolyts. Insbesondere das Diaphragma, das in geteilten Elektrolysezellen eine Mischung der Reaktionsprodukte des Anoden- und Kathodenraums verhindert, hält Elektrolyseprozessen bei hohen Konzentrationen nicht dauerhaft stand. Bei hohen Feststoffanteilen kann daher eine Elektrolyse nur in ungeteilten Zellen durchgeführt werden, bei denen der Anodenraum und der Kathodenraum nicht durch den Einsatz einer geeigneten Membran räumlich getrennt sein müssen. Solche ungeteilten Zellen kommen insbesondere dann zum Einsatz, wenn weder Edukte noch Produkte, die an Anode oder Kathode hergestellt werden, in störender Weise durch den jeweils anderen Elektrodenprozess verändert werden oder miteinander reagieren.

Des Weiteren müssen auch die Anoden- und Kathodenwerkstoffe die mechanischen Anforderungen bei hohen Feststoffkonzentrationen erfüllen und deshalb äußerst verschleißfest sein.

Um die Elektrolyse möglichst wirtschaftlich zu gestalten, müssen die Elektrolysezellen so ausgelegt sein, dass die Elektrolyse bei möglichst hohen Stromdichten durchgeführt werden kann. Dies ist nur möglich, wenn Anode und Kathode eine gute elektrische Leitfähigkeit besitzen und chemisch gegenüber dem Elektrolyt inert sind. Üblicherweise wird als Anodenmaterial Graphit oder Platin verwendet. Diese Materialien haben allerdings den Nachteil, dass sie bei hohen Feststoffkonzentrationen keine ausreichende Abrasionsbeständigkeit aufweisen.

Die Herstellung mechanisch überaus stabiler und inerter Elektroden wird in DE 199 11 746 offenbart. Dabei werden Elektroden mit einer elektrisch leitfähigen Diamantschicht beschichtet, wobei die Diamantschicht durch ein chemisches Gasabscheidungs-Verfahren (CVD) aufgebracht wird.

Aufgabe der vorliegenden Erfindung ist, eine Elektrolysezelle bereitzustellen, die einen kontinuierlichen und optimierten Elektrolyseprozess bei hohen Feststoffkonzentrationen (bis etwa 650 g/l) und bei hohen Stromdichtebereichen (bis etwa 1500 mA/cm²) ermöglicht. Die Elektrolysezelle soll auf die durchzuführenden elektrochemischen Reaktionen angepasst werden und einzelne Bauteile einfach ausgewechselt werden können, ohne dass der eigentliche Zellkörper zerstört wird.

Überraschenderweise konnte die Aufgabe durch eine Elektrolysezelle umfassend die Bauteile:
(a) mindestens eine röhrenförmige Kathode
(b) mindestens eine stab- oder röhrenförmige Anode, die einen mit einer leitfähigen Diamantschicht beschichteten leitfähigen Träger umfasst,
(c) mindestens ein Zulaufrohr,
(d) mindestens ein Ablaufrohr, und
mindestens zwei Verteilereinrichtungen, wobei die Verteilereinrichtungen mindestens eine Anschlussstelle für mindestens ein Zu- oder Ablaufrohr und eine Anschlussstelle für die Anode aufweisen und wobei die erste Verteilereinrichtung dazu ausgebildet ist, Elektrolyt aus dem Zulaufrohr in einen Elektrolytraum zu verteilen und die zweite Verteilereinrichtung dazu ausgebildet ist, umgesetzten Elektrolyt zu sammeln und über das Ablaufrohr abzuführen, und wobei der Elektrolytraum als Ringspalt zwischen innenliegender Anode und außenliegender Kathode gebildet ist.
gelöst werden.

- -In der Elekrolysezelle sind Anode und Kathode konzentrisch zueinander angeordnet, so dass sich - der Elektrolytraum als Ringspalt zwischen innen liegender Anode und außen liegender Kathode bildet. - -Der Durchmesser der Kathode ist also größer als der der Anode.

In einer bevorzugten Ausführungsform enthält der Elektrolytraum keine Membran oder kein Diaphragma. In diesem Fall handelt es sich um eine Elektrolysezelle mit einem gemeinsamen Elektrolytraum, d.h. die Elektrolysezelle ist ungeteilt.

Bevorzugt liegt der Abstand zwischen Anodenaußenfläche und Kathodeninnenfläche zwischen 1-20 mm, stärker bevorzugt zwischen 1-15 mm, noch stärker bevorzugt zwischen 2-10 mm und am stärksten bevorzugt zwischen 2-6 mm.

Der Innendurchmesser der Kathode beträgt bevorzugt zwischen 10-400 mm, stärker bevorzugt zwischen 20-300 mm, noch stärker bevorzugt zwischen 25-250 mm.

In einer bevorzugten Ausführungsform sind Anode und Kathode jeweils unabhängig voneinander zwischen 20-120 cm, stärker bevorzugt zwischen 25-75 cm lang.

Die Länge des Elektrolytraums beträgt bevorzugt mindestens 20 cm, stärker bevorzugt mindestens 25 cm, und maximal bevorzugt 120 cm, stärker bevorzugt 75 cm.

Die erfindungsgemäß eingesetzte Kathode ist bevorzugt aus Blei, Kohlenstoff, Zinn, Platin, Nickel, Legierungen dieser Elemente, Zirkon und/oder Eisenlegierungen, insbesondere aus Edelstahl, insbesondere säurebeständigem Edelstahl. In einer bevorzugten Ausführungsform ist die Kathode aus säurebeständigem Edelstahl.

Das Basismaterial der stab- oder röhrenförmigen, bevorzugt röhrenförmigen, Anode ist bevorzugt Silicium, Germanium, Titan, Zirkon, Niob, Tantal, Molybdän, Wolfram, Carbiden dieser Elemente, und/oder Aluminium, bzw. Kombinationen der Elemente.

Das Anodenträgermaterial kann identisch mit dem Anodenbasismaterial oder verschieden sein. In einer bevorzugten Ausführungsform fungiert das Anodenbasismaterial als leitfähiger Träger. Als leitfähiger Träger kann ein beliebiges, dem Fachmann bekanntes leitfähiges Material verwendet werden. Besonders bevorzugte Trägermaterialien sind Silicium, Germanium, Titan, Zirkon, Niob, Tantal, Molybdän, Wolfram, Carbiden dieser Elemente, und/oder Aluminium, bzw. Kombinationen der Elemente. Besonders bevorzugt wird als leitfähiger Träger Silicium, Titan, Niob, Tantal, Wolfram oder Carbide dieser Elemente, stärker bevorzugt Niob oder Titan, noch stärker bevorzugt Niob, verwendet.

Auf dieses Trägermaterial ist eine leitfähige Diamantschicht aufgebracht. Die Diamantschicht kann mit mindestens einem 3- oder mindestens einem 5-wertigen Haupt- oder Nebengruppenelement dotiert sein. Die dotierte Diamantschicht ist somit ein n-Leiter oder ein p-Leiter. Es ist dabei bevorzugt, dass eine Bor-dotierte und/oder Phosphor-dotierte Diamantschicht eingesetzt wird. Die Menge der Dotierung wird so eingestellt, dass die gewünschte, in der Regel gerade die ausreichende, Leitfähigkeit erreicht wird. Beispielsweise kann bei einer Dotierung mit Bor das Kristallgefüge bis zu 10000 ppm, bevorzugt von 10 ppm bis 2000 ppm, Bor und/oder Phosphor enthalten.

Die Diamantschicht kann vollflächig oder abschnittsweise, bevorzugt auf der gesamten Außenfläche der stab- oder röhrenförmigen Anode aufgebracht sein. Bevorzugt ist die leitfähige Diamantschicht porenfrei.

Verfahren zur Aufbringung der Diamantschicht sind dem Fachmann bekannt. Die Herstellung der Diamantelektroden kann insbesondere in zwei speziellen CVD-Verfahren (Chemical Vapor Deposition) erfolgen. Es handelt sich um das Mikrowellenplasma-CVD- und das Heißdraht-CVD-Verfahren. In beiden Fällen entsteht die Gasphase, die durch eine Mikrowellenbestrahlung oder thermisch durch heiße Drähte zum Plasma aktiviert wird, aus Methan, Wasserstoff und ggf. weiteren Zusätzen, insbesondere einer gasförmigen Verbindung des Dotierungsmittels.

Durch die Verwendung der Bor-Verbindung, wie Trimethylbor, kann ein p-Halbleiter bereitgestellt werden. Unter Einsatz einer gasförmigen Phosphorverbindung als Dotierungsmittel wird ein n-Halbleiter erhalten. Durch Abscheidung der dotierten Diamantschicht auf kristallinem Silicium wird eine besonders dichte und porenfreie Schicht erhalten. Die Diamantschicht wird dabei bevorzugt in einer Filmdicke von etwa 0,5-5 µm, bevorzugt etwa 0,8-2,0 µm und insbesondere bevorzugt von etwa 1,0 µm auf den erfindungsgemäß verwendeten leitfähigen Träger aufgebracht. In einer anderen Ausführungsform ist die Diamantschicht bevorzugt in einer Filmdicke von 0,5-35 µm, bevorzugt 5-25 µm, am meisten bevorzugt 10-20 µm, auf den erfindungsgemäß verwendeten leitfähigen Träger aufgebracht.

Alternativ zur Abscheidung der Diamantschicht auf ein kristallines Material kann die Abscheidung auch auf einem selbst passivierenden Metall, wie beispielsweise Titan, Tantal, Wolfram, oder Niob, erfolgen. Zur Herstellung einer besonders geeigneten Bor-dotierten Diamantschicht auf einem Silicium-Einkristall wird auf P.A. Michaud (Electrochemical and Solid State Letters, 3(2) 77-79 (2000)) verwiesen.

Im Rahmen der vorliegenden Erfindung ist die Verwendung einer Anode umfassend einen Niob- oder Titanträger mit einer Bor-dotierten Diamantschicht, insbesondere mit einer bis zu 10000 ppm Bor dotierten Diamantschicht, besonders bevorzugt.

Die Diamant-beschichteten Elektroden zeichnen sich durch eine sehr hohe mechanische Festigkeit und Abrasionsbeständigkeit aus.

Bevorzugt ist die Anode oder/und die Kathode, stärker bevorzugt die Anode und die Kathode, noch stärker bevorzugt die Anode über die Verteilereinrichtung mit der Stromquelle verbunden. Für den Fall, dass Anode und Kathode über die Verteilereinrichtung mit der Stromquelle verbunden sind, muss gewährleistet sein, dass die Verteilereinrichtung entsprechend elektrisch isoliert ist. In jedem Fall ist auf einen guten elektrischen Kontakt zwischen Anode oder/und Kathode und Verteilereinrichtung zu achten.

Die Verteilereinrichtung sorgt ferner für eine homogene Einspeisung des Elektrolyts aus dem Zulaufrohr in den Elektrolytraum. Nachdem der Elektrolyt den Elektrolytraum passiert hat, wird der umgesetzte Elektrolyt (Elektrolyseprodukt) effektiv mit Hilfe mindestens einer stromaufwärts befindlichen Verteilereinrichtung gesammelt und über ein Ablaufrohr abgeführt.

Die erfindungsgemäßen Verteilereinrichtungen bestehen unabhängig voneinander vorzugsweise aus Silicium, Germanium, Titan, Zirkon, Niob, Tantal, Molybdän, Wolfram, Karbiden dieser Elemente und/oder Aluminium bzw. Kombinationen der Elemente, insbesondere bevorzugt aus Titan.

Die Verteilereinrichtungen weisen mindestens eine Anschlussstelle für mindestens ein Ab- oder Zulaufrohr und eine Anschlussstelle für die Anode auf. Die Anschlussstelle für die Anode bildet ein ggf. geschlossener Hohlzylinder, der bündig mit dem Anodenrohr bzw. -stab abschließt. Im Falle von röhrenförmigen Anoden kann der Hohlzylinder in der Verteilereinrichtungen das Anodenrohr dicht abschließen, so dass kein Elektrolyt ins Innere der Anode gelangen kann. Alternativ kann die Anschlussstelle der Verteilereinrichtung an die Anode eine Entlastungsbohrung in das Anodenrohr aufweisen. Dadurch wird verhindert, dass bei zu hohen Drücken am Verteilerelement Elektrolyt in das Anodenrohr abfließen kann.

Der ggf. geschlossene Hohlzylinder der Verteilereinrichtung kann auf das Trägermaterial der Anode oder auch direkt auf den diamantbeschichteten Träger angebracht werden. Im letzteren Fall wird also der Träger und die Verteilereinrichtung durch die leitfähige Diamantschicht voneinander getrennt. In einer besonders bevorzugten Ausführungsform ist die Verteilereinrichtung mit der Anode irreversibel verbunden, besonders bevorzugt verschweißt. Dies ist insbesondere vorteilhaft, wenn bei hohen Stromstärken gearbeitet wird. Beispielsweise können die Anode und die Verteilereinrichtung durch Diffusionsschweißen, Elektronenstrahlschweißen oder Laserschweißen verschweißt werden.

Über den Umfang des Hohlzylinders der Verteilereinrichtung sind radiale Bohrungen verteilt. Bevorzugt weist die Verteilereinrichtung 3, stärker bevorzugt 4 und noch stärker bevorzugt 5 radiale Bohrungen auf. Durch die radialen Bohrungen in der Verteilereinrichtung kann der Elektrolyt homogen und strömungsgünstig in den Elektrolytraum verteilt werden und nach Passage des Elektrolytraums das Elektrolyseprodukt effektiv abgeführt werden.

Der Elektrolyt wird über das Zulaufrohr der Elektrolysezelle und der Verteilereinrichtung zugeführt. Das Elektrolyseprodukt wird über das Ablaufrohr aus der Elektrolysezelle abgeführt, nachdem das Elektrolyseprodukt in der Verteilereinrichtung gesammelt wurde. In einer bevorzugten Ausführungsform ist die Verteilereinrichtung so ausgebildet, dass sie auch die röhrenförmige Kathode dicht abschließt, so dass kein Elektrolyt oder Elektrolyseprodukt aus der Kathode austreten kann.

Die Verteilereinrichtung erfüllt unabhängig voneinander mehrere Aufgaben:
- Abdichtung der röhrenförmigen Anode, so dass kein Elektrolyt in den Anodeninnenraum eintreten kann oder Druckregulierung durch Entlastungsbohrung in den Anodenraum oder/und
- elektrische Kontaktierung der Anode oder/und Kathode mit der Stromquelle oder/und
- strömungsgünstige und homogene Verteilung des Elektrolyten in den Elektrolytraum (optimale hydraulische Verteilung über die gesamte Austauschfläche) oder/und
- effektive Abführung des Elektrolyseprodukts aus dem Elektrolytraum oder/und
- Abdichtung der röhrenförmigen Kathode oder/und
- Verringerung der Strömungsverluste.

Die Bauteile Anode, Kathode, Verteilereinrichtung, Zu- und Ablaufrohr können durch entsprechende, dem Fachmann bekannte, Montagevorrichtungen zu einer Elektrolysezelle zusammengebaut werden.

Durch die modulare Bauweise aus Anode, Kathode, Verteilereinrichtung, Zu- und Ablaufrohr können die einzelnen Bauteile in verschiedenen Werkstoffen ausgebildet sein und bei Beschädigung einzeln ausgetauscht bzw. ersetzt werden. Es ist somit gelungen, auf einfache Weise die erfindungsgemäße Diamantanode und die anderen Bauteile, die aus preiswerteren Werkstoffen hergestellt werden, miteinander zu einer in der Bauweise sehr kompakten Elektrolysezelle zu verbinden.

Die röhrenförmige Elektrolysezelle zeichnet sich darüber hinaus durch hohe Festigkeit bei gleichzeitig geringem Materialeinsatz aus. Teile, die beispielsweise aufgrund der abrasiv wirkenden Elektrolyte mit der Zeit verschleißen, können einzeln ausgetauscht werden, so dass auch in dieser Beziehung ein wirtschaftlicher Materialeinsatz gewährleistet ist. In der röhrenförmigen Elektrolysezelle wird der Elekrolytraum strömungsgünstig angeströmt, wodurch Strömungsverluste vermieden und die Oberfläche für den elektrochemischen Stoffaustausch optimal ausgenutzt werden. Ein kontinuierlicher und homogener Elektrolyseprozess bei hohen Feststoffkonzentrationen und Stromdichtebereichen ist aufgrund der Elektrodenmaterialien und Elektrodenanordnung möglich.

Ein weiterer Aspekt der vorliegenden Erfindung ist eine Elektrolysevorrichtung, die mindestens zwei erfindungsgemäße Elektrolysezellen umfasst, wobei der Elektrolyt die Elektrolysezellen nacheinander durchläuft und die Elektrolysezellen elektrochemisch parallel geschaltet betrieben werden. Somit sind die Anlagenleistungen flexibel und ohne Grenzen ausführbar.

Die erfindungsgemäße Elektrolysezelle oder die erfindungsgemäße Elektrolysevorrichtung ist insbesondere zur Oxidation eines Elektrolyts geeignet. Wie oben ausgeführt eignet sich die ungeteilte Elektrolysezelle insbesondere dann zur Oxidation eines Elektrolyten, wenn weder Elektrolytnoch Elektrolyseprodukt, die an Anode oder Kathode hergestellt oder umgesetzt werden, in störender Weise durch den jeweils anderen Elektrodenprozess verändert werden oder miteinander reagieren.

Die erfindungsgemäßen Elektrolysezellen können mit einer Stromdichte zwischen 50-1500 mA/CM², bevorzugt 50-1200 mA/cm², stärker bevorzugt 60-975 mA/cm² betrieben werden und ermöglichen somit großtechnische und wirtschaftliche Prozesse.

Die erfindungsgemäßen Elektrolysezellen/Elektrolysevorrichtungen können darüber hinaus bei sehr hohen Feststoffgehalten zwischen 0,5-650 g/l, bevorzugt 100-500 g/l, stärker bevorzugt 150-450g/l und noch stärker bevorzugt 250-400 g/l, eingesetzt werden.

Die erfindungsgemäßen Elektrolysezellen/-vorrichtungen sind insbesondere geeignet zur anodischen Oxidation von Sulfat zu Peroxodisulfat.

Die erfindungsgemäßen Elektrolysezellen/Elektrolysevorrichtungen haben sich insbesondere zur Herstellung von Peroxodisulfaten bewährt, beispielsweise in einem hierin beschriebenen Verfahren.

In der erfindungsgemäß eingesetzten Elektrolysezelle ist der Elektrolytraum zwischen Anode und Kathode ungeteilt, d.h. zwischen Anode und Kathode befindet sich kein Separator. Die Verwendung einer ungeteilten Zelle ermöglicht Elektrolytlösungen mit sehr hohen Feststoffkonzentrationen, wodurch wiederum der Energieaufwand bei der Salzgewinnung, im Wesentlichen der Kristallisation und der Wasserverdampfung, direkt proportional zur Zunahme des Feststoffanteils deutlich, mindestens aber auf 25 % der einer geteilten Zelle gemindert wird. Erfindungsgemäß ist auch nicht die Verwendung eines Promoters notwendig.

Der eingesetzte Elektrolyt weist vorzugsweise einen sauren, bevorzugt schwefelsaueren, oder neutralen pH-Wert auf. Der Elektrolyt kann während des Verfahrens im Kreislauf durch die Elektrolysezelle bewegt werden. Dadurch wird eine, die Zersetzung der Persulfate beschleunigende und somit unerwünschte hohe Elektrolyttemperatur in der Zelle verhindert.

Ein Ausschleusen von Elektrolytlösung aus dem Elektrolytkreislauf erfolgt zur Gewinnung von erzeugtem Peroxodisulfat. Das erzeugte Peroxodisulfat kann durch Kristallisation und Abtrennung der Kristalle aus der Elektrolytlösung unter Bildung einer Elektrolytlauge gewonnen werden.

Der eingesetzte Elektrolyt weist vorzugsweise zu Beginn der Elektrolyse einen Gesamtfeststoffgehalt von etwa 0,5 bis 650 g/l auf. Der Elektrolyt enthält am Anfang der Umsetzung bevorzugt etwa 100 bis etwa 500 g/l Sulfat, stärker bevorzugt etwa 150 bis etwa 450 g/l Sulfat und am stärksten bevorzugt 250-400 g/l Sulfat. Die Verwendung der erfindungsgemäßen Elektrolysezelle/-vorrichtung ermöglicht somit hohe Feststoffkonzentrationen in der Elektrolytlösung, ohne Zugabe eines potentialerhöhenden Mittels bzw. Promoters und den daraus resultierenden Anforderungen an Abgas und Abwasserbehandlung bei gleichzeitig hohen Stromausbeuten bei der Peroxodisulfatherstellung.

Ferner enthält die Elektrolytlösung bevorzugt etwa 0,1 bis etwa 3,5 Mol Schwefelsäure pro Liter (I) Elektrolytlösung, stärker bevorzugt 1-3 Mol Schwefelsäure pro I Elektrolytlösung und am stärksten bevorzugt 2,2-2,8 Mol Schwefelsäure pro I Elektrolytlösung.

Zusammenfassend wird insbesondere bevorzugt ein Elektrolyt mit folgender Zusammensetzung verwendet: pro Liter Start-Elektrolyt 150 bis 500 g Sulfat und 0,1 bis 3,5 Mol Schwefelsäure pro I Elektrolytlösung. Der gesamte Feststoffgehalt beträgt bevorzugt 0,5 g/l bis 650 g/l, stärker bevorzugt 100-500 g/l und am stärksten bevorzugt 250-400 g/l. Der Promoteranteil ist 0 g/l.

### Figuren

- **Figur 1:**: Stromausbeuten im Vergleich unterschiedlicher Zelltypen mit und ohne Rhodanid (Promoter).
- **Figur 2a:**: Strom / Spannung in Pt/HIP- und Diamant-Elektroden.
- **Figur 2b:**: Strom / Ausbeute in Pt/HIP- und Diamant-Elektroden.
- **Figur 3:**: Elektrolysezelle gemäß der Erfindung - Draufsicht
- **Figur 4:**: Querschnitt einer erfindungsgemäßen Elektrolysezelle
- **Figur 5:**: Einzelbauteile der erfindungsgemäßen Elektrolysezelle
- **Figur 6:**: Verteilereinrichtung

Figur 3 zeigt eine mögliche Ausführungsform einer Elektrolysezelle gemäß der vorliegenden Erfindung.

Ein Querschnitt dieses Modells ist in Figur 4 schematisch dargestellt. Durch das Zulaufrohr (1) gelangt der Elektrolyt in die Verteilereinrichtung (2a) und wird von dort strömungsgünstig dem Elektrolytraum (3) zugeführt. Der Elektrolytraum (3) wird durch den Ringspalt zwischen der Außenfläche der Anode (4) und der Innenfläche der Kathode (5) gebildet. Das Elektrolyseprodukt wird von Verteilereinrichtung (2b) gesammelt und in das Ablaufrohr (6) überführt. Dichtungen (7) schließen den Elektrolytraum zwischen Zulauf- bzw. Ablaufrohr und Innenfläche der Kathode ab.

In einer bevorzugten Ausführungsform kann die Verteilereinrichtung (2) so ausgeführt sein, dass die Verteilereinrichtung gleichzeitig die Abdichtung des Elektrolytraums übernimmt.

Figur 5 zeigt die Einzelbauteile der erfindungsgemäßen Elektrolysezelle. Die Nummerierung ist analog Figur 4. Weitere Bauteile zur Abdichtung der Elektrolysezelle und zur Montage sind in Figur 5 gezeigt, aber nicht nummeriert. Diese Bauteile sind dem Fachmann bekannt und können beliebig ausgetauscht werden.

Figur 6 ist eine vergrößerte Darstellung der Verteilereinrichtung (2). Die Verteilereinrichtungen weist eine Anschlussstelle (21) für ein Ab- oder Zulaufrohr und eine Anschlussstelle (22) für die Anode (4) auf. Die Anschlussstelle für die Anode bildet ein Hohlzylinder, der bündig mit dem Anodenrohr bzw. -stab (4) abschließt.

Über den Umfang des Hohlzylinders der Verteilereinrichtung sind radiale Bohrungen (23) verteilt. Durch die radialen Bohrungen (23) in der Verteilereinrichtung kann der Elektrolyt homogen in den Elektrolytraum eingespeist werden und nach Passage des Elektrolytraums effektiv abgeführt werden. Bevorzugt weist die Verteilereinrichtung 3, stärker bevorzugt 4 und noch stärker bevorzugt 5 radiale Bohrungen auf.

### Beispiel

Die Herstellung der verschiedenen Peroxodisulfate geschieht nach folgenden Mechanismen:

### Natriumperoxodisulfat:

Anodenreaktion:

   2SO₄²⁻ → S₂O₈²⁻ + 2e⁻
Kathodenreaktion

   2H⁺ + 2e⁻ → H₂↑
Kristallisation:

   2Na⁺ + S₂O₈²⁻ Na₂S₂O₈↓
Gesamt

   Na₂SO₄ + H₂SO₄ → Na₂S₂O₈ + H₂↑

### Ammoniumperoxodisulfat:

Anodenreaktion:

   2SO₄²⁻ → S₂O₈²⁻+ 2e⁻
Kathodenreaktion

   2H+ + 2e⁻ → H₂↑
Kristallisation:

   2NH₄+ + S₂O₈²⁻ (NH₄)₂S₂O₈↓
Gesamt

   (NH₄)₂SO₄ + H₂SO₄ → Na₂S₂O₈ + H₂↑

*Kaliumperoxodisulfat:*
Anodenreaktion:

   2SO₄²⁻ → S₂O₈2⁻+ 2e⁻
Kathodenreaktion

   2H+ + 2e⁻ → H₂↑
Kristallisation:

   2K⁺ + S₂O₈²⁻ K₂S₂O₈↓
Gesamt

   K₂SO₄ + H₂SO₄ → K₂S₂O₈ + H₂↑

Im Folgenden wird beispielhaft die erfindungsgemäße Herstellung von Natriumperoxodisulfat beschrieben.

Hierfür wurde zum einen eine 2-dimensionale und zum anderen eine dreidimensionale Zelle, bestehend aus einer bordotierten mit Diamant beschichteten Niob-Anode (erfindungsgemäße Diamantanode) verwendet.

### Elektrolytanfangszusammensetzung:

Temperatur: 25°C
Schwefelsäuregehalt: 300 g/l
Natriumsulfatgehalt: 240 g/l
Natriumpersulfatgehalt: 0 g/l

Aktive Anodenfläche bei den verwendeten Zelltypen:
- Röhrenzelle mit Platin-Titan-Anode: 1280 cm²
- Röhrenzelle mit Diamant-Niob-Anode: 1280 cm²
- Flachzelle mit Diamant-Niob-Anode: 1250 cm²
Kathodenwerkstoff: säurebeständiger Edelstahl: 1.4539
Löslichkeitsgrenze (Natriumpersulfat) des Systems ca. 65 - 80 g/l.

### Stromdichten:

Der Elektrolyt wurde durch Kreisführung entsprechend aufkonzentriert (siehe Figuren 1 und 2).

### Ergebnisse:

Aus dem Verlauf der Stromausbeute in Abhängigkeit zu verändertem

Natriumpersulfatgehalt (Figur 1), ist deutlich erkennbar, dass die verwendete Diamantanode über den gesamten, für diese Zelle sinnvollen Arbeitsbereich von ca. 100 g/l bis etwa 350 g/l, auch ohne Zugabe eines Promoters deutlich höhere Stromausbeuten erreicht, als sie von herkömmlichen Platinbeschichteten Titananoden mit zugegebenem Promoter bekannt sind.

Aus dem Verlauf der Stromausbeute in Abhängigkeit der Stromdichte bei der Herstellung von Natriumperoxodisulfat unter Verwendung einer Platinanode (Vergleichsbeispiele) mit der Zugabe von entsprechendem Promoter und in einer erfindungsgemäß zu verwendenden mit Bor dotierten Diamantanode, jeweils eingebaut in einer ungeteilten Elektrolysezelle (Figur 2a + 2b), folgt, dass bei einer Stromdichte von 100 - 1500 mA/cm2 eine Stromausbeute von über 75 % erhältlich ist.

Demgegenüber zeigten die Versuche aber auch, dass herkömmliche Pt-Folienbeschichtete Titan-Anoden trotz der Zugabe einer Natriumrhodanid-Lösung als Promoter innerhalb diesen Arbeitsbereiches nur Stromausbeuten von bestenfalls 60 - 65 % erreichten. Ohne die Zugabe eines Promoters werden dagegen nur Stromausbeuten von etwa 35 % erreicht, was die vorliegende Erfindung bestätigt.

Zusammengefasst läßt sich bestätigen, dass die Stromausbeute einer diamantbeschichteten Niobanode auch ohne Zugabe eines potentialerhöhenden Mittels etwa 10 % höher ist, als bei einer Zelle mit herkömmlicher Platin-Titan-Anode und Zugabe eines potentialerhöhenden Mittel und rund 40 % höher als bei einer Zelle mit herkömmlicher Platin-Titan-Anode ohne Zugabe eines potentialerhöhenden Mittel.

Der Spannungsabfall an einer Diamant-beschichteten Anode liegt etwa 0,9 Volt höher als bei einer vergleichbaren Zelle mit einer Platin-Titan-Anode. Weiterhin zeigte sich, dass die Stromausbeute bei einer erfindungsgemäß zu verwendenden Diamantelektrode ohne die Zugabe eines Promoters mit zunehmendem Gesamtgehalt an Natriumperoxodisulfat im Elektrolyten nur langsam abnimmt - unter den Versuchsbedingungen lassen sich beispielsweise bei einer Stromausbeute von gleich oder über 65% Elektrolytlösungen mit einem Natriumperoxodisulfatgehalt von etwa 400 - 650 g/l gewinnen.

Unter Verwendung einer herkömmlichen Platinanode und Mitverwendung eines Promoters im Elektrolyten lassen sich demgegenüber nur gleich hohe Peroxodisulfatkonzentrationen von etwa 300 g/l, und zwar bei einer Stormausbeute von etwa 50 % erhalten.

Stichpunktartige Untersuchungen an einem ähnlichen Systems mit Kaliumionen aus Kaliumsulfat, brachten ähnlich gute Ergebnisse.

Es ist für den Fachmann überraschend, dass das erfindungsgemäße Verfahren bei hohen Umsätzen mit technisch gut handhabbaren Stromdichten ohne der räumlichen Trennung von Anolyt und Katholyt und ohne den Einsatz eines Promoters bei gleichzeitig hoher Stromausbeute bei gleichzeitig hohen Persulfat- und Feststoffkonzentrationen in ungeteilten Elektrolysezellen ohne die Zugabe eines Promoters durchgeführt werden kann.

Im Zuge der Untersuchungen zu dieser Erfindung, wurde festgestellt, dass die Herstellung von Ammonium- und i.w. aber Alkalimetallperoxodisulfaten mit hoher Stromausbeute auch in einer ungeteilten Zelle demnach möglich ist, indem als Anode eine mit einem drei- oder fünfwertigen Element dotierte Diamant- Dünnschichtelektrode verwendet wird. Überraschenderweise kann die Zelle auch bei sehr hohem Feststoffgehalt, i.w. Peroxodisulfatgehalt wirtschaftlich sinnvoll eingesetzt werden und gleichzeitig auf den Einsatz eines Promoters vollständig verzichtet und die Elektrolyse kann bei hoher Stromdichte durchgeführt werden, woraus weitere Vorteile, insbesondere im Hinblick auf Installations- und Anschaffungskosten, resultieren.

### Zusammenfassung:

Die Verwendung einer ungeteilten Zelle ermöglicht Elektrolytlösungen mit sehr hohen Feststoffkonzentrationen, wodurch wiederum der Energieaufwand bei der Salzgewinnung, im wesentlichen der Kristallisation und der Wasserverdampfung, direkt proportional zur Zunahme des Feststoffanteils deutlich, mindestens aber auf 25 % der einer geteilten Zelle gemindert wird.

Trotz Wegfall des Einsatzes eines Promoters und damit Wegfall von erforderlichen Reinigungsmaßnahmen des Elektrolysegases sind höhere Umsätze und höhere Persulfat-Konzentrationen im ausgeschleusten Elektrolyt erhältlich.

Die Arbeitsstromdichte kann gegenüber Platinanoden bei gleich hoher Produktionsmenge deutlich herabgesetzt werden, wodurch weniger Ohm'sche Verluste im System auftreten und damit der Kühlaufwand vermindert und der Freiheitsgrad in der Gestaltung der Elektrolysezellen und der Kathoden erhöht wird.

Gleichzeitig kann bei zunehmender Stromdichte die Stromausbeute und damit die Produktionsmenge erhöht werden.

Aufgrund der hervorragenden Abrassionsbeständigkeit der diamantbeschichteten Anode können im Vergleich zu einer konstruktiv ähnlich aufgebauten Pt-Anode sehr viel höhere Fließgeschwindigkeiten verwendet werden.

## Patentansprüche

1. Elektrolysezelle, umfassend die Bauteile:
(a) mindestens eine röhrenförmige Kathode,
(b) mindestens eine stab- oder röhrenförmige Anode, die einen mit einer leitfähigen Diamantschicht beschichteten leitfähigen Träger umfasst,
(c) mindestens ein Zulaufrohr,
(d) mindestens ein Ablaufrohr, und
(e) mindestens zwei Verteilereinrichtungen, wobei die Verteilereinrichtungen mindestens eine Anschlussstelle für mindestens ein Zu- oder Ablaufrohr und eine Anschlussstelle für die Anode aufweisen und wobei die erste Verteilereinrichtung dazu ausgebildet ist, Elektrolyt aus dem Zulaufrohr in einen Elektrolytraum zu verteilen und die zweite Verteilereinrichtung dazu ausgebildet ist, umgesetzten Elektrolyt zu sammeln und über das Ablaufrohr abzuführen,
und wobei der Elektrolytraum als Ringspalt zwischen innenliegender Anode und außenliegender Kathode gebildet ist.

2. Elektrolysezelle nach -Anspruch 1 -, wobei die Elektrolysezelle einen gemeinsamen Elektrolytraum ohne Diaphragma aufweist.

3. Elektrolysezelle nach Anspruch 1 oder 2, wobei der Abstand zwischen Anodenaußenfläche und Kathodeninnenfläche zwischen 1 und 20 mm ist.

4. Elektrolysezelle nach einem der Ansprüche 1-3, wobei der Innendurchmesser der Kathode zwischen 10 und 400 mm ist.

5. Elektrolysezelle nach einem der Ansprüche 1-4, wobei die Anode und die Kathode jeweils unabhängig voneinander zwischen 20 und 120 cm lang ist.

6. Elektrolysezelle nach einem der Ansprüche 1-5, wobei der Träger ausgewählt ist aus der Gruppe bestehend aus Silicium, Germanium, Titan, Zirkon, Niob, Tantal, Molybdän, Wolfram, Carbiden dieser Elemente, und/oder Aluminium, bzw. Kombinationen der Elemente.

7. Elektrolysezelle nach einem der Ansprüche 1-6, wobei die Diamantschicht mit mindestens einem drei- oder mindestens einem fünfwertigen Haupt- oder Nebengruppenelement, insbesondere Bor und/oder Phosphor, dotiert ist.

8. Elektrolysezelle nach einem der Ansprüche 1-7, wobei die Kathode aus Blei, Kohlenstoff, Zinn, Platin, Nickel, Legierungen dieser Elemente, Zirkon und/oder Eisenlegierungen, insbesondere aus säurebeständigem Edelstahl ausgeführt ist.

9. Elektrolysezelle nach einem der Ansprüche 1-8, wobei die Bauteile der Elektrolysezelle einzeln austauschbar sind.

10. Elektrolysevorrichtung, umfassend mindestens zwei Elektrolysezellen nach einem der Ansprüche 1-9, wobei der Elektrolyt die Elektrolysezellen nacheinander durchläuft und die Elektrolysezellen elektrochemisch parallel geschaltet sind.

11. Verwendung der Elektrolysezelle nach einem der Ansprüche 1-9 oder der Elektrolysevorrichtung nach Anspruch 10 zur Oxidation eines Elektrolyts.

12. Verwendung nach Anspruch 11, wobei die Stromdichte zwischen 50 und 1500 mA/cm² beträgt.

13. Verwendung nach einem der Ansprüche 11 oder 12 zur Herstellung von Peroxodisulfat.

## Claims

1. Electrolytic cell, comprising the components:
(a) at least one tubular cathode;
(b) at least one rod-shaped or tubular anode which comprises a conductive carrier coated with a conductive diamond layer;
(c) at least one inlet tube;
(d) at least one outlet tube; and
(e) at least two distributor apparatuses, wherein the distributor apparatuses have at least one connection point for at least one inlet or outlet tube and a connection point for the anode, and wherein the first distributor apparatus is designed to distribute electrolyte from the inlet tube into an electrolyte space and the second distributor apparatus is designed to collect converted electrolyte and to discharge said electrolyte via the outlet tube, and wherein the electrolyte space is formed as an annular gap between the inner anode and the outer cathode.

2. Electrolytic cell according to claim 1, wherein the electrolytic cell has a common electrolyte space without a diaphragm.

3. Electrolytic cell according to either claim 1 or claim 2, wherein the distance between the outer surface of the anode and the inner surface of the cathode is between 1 and 20 mm.

4. Electrolytic cell according to any of claims 1-3, wherein the inner diameter of the cathode is between 10 and 400 mm.

5. Electrolytic cell according to any of claims 1-4, wherein the anode and the cathode are, in each case independently of one another, between 20 and 120 cm long.

6. Electrolytic cell according to any of claims 1-5, wherein the carrier is selected from the group consisting of silicon, germanium, titanium, zirconium, niobium, tantalum, molybdenum, tungsten, carbides of these elements, and/or aluminium, or combinations of these elements.

7. Electrolytic cell according to any of claims 1-6, wherein the diamond layer is doped with at least one trivalent or at least one pentavalent main-group element or transition element, in particular boron and/or phosphorus.

8. Electrolytic cell according to any of claims 1-7, wherein the cathode is made of lead, carbon, tin, platinum, nickel, alloys of these elements, zirconium and/or iron alloys, in particular of acid-resistant stainless steel.

9. Electrolytic cell according to any of claims 1-8, wherein the components of the electrolytic cell are individually replaceable.

10. Electrolysis device, comprising at least two electrolytic cells according to any of claims 1-9, wherein the electrolyte passes through the electrolytic cells one after the other and the electrolytic cells are electrochemically connected in parallel.

11. Use of the electrolytic cell according to any of claims 1-9 or of the electrolysis device according to claim 10 for oxidising an electrolyte.

12. Use according to claim 11, wherein the current density is between 50 and 1500 mA/cm².

13. Use according to either claim 11 or claim 12 for producing peroxydisulfate.

## Revendications

1. Cellule d'électrolyse, comprenant les éléments constitutifs :
(a) au moins une cathode en forme de tube,
(b) au moins une anode en forme de barre ou de tube, qui comprend un support conducteur revêtu d'une couche de diamant conductrice,
(c) au moins un tube d'amenée,
(d) au moins un tube d'écoulement, et
(e) au moins deux dispositifs de répartition, où les dispositifs de répartition présentent au moins un point de raccordement pour au moins un tube d'amenée ou d'écoulement et un point de raccordement pour l'anode et où le premier dispositif de répartition est conçu pour répartir un électrolyte du tube d'amenée dans un compartiment d'électrolyte et le second dispositif de répartition est conçu pour collecter l'électrolyte qui a réagi et pour l'évacuer par le tube d'écoulement,
et où le compartiment d'électrolyte est formé sous forme d'une fente annulaire entre l'anode située à l'intérieur et la cathode située à l'extérieur.

2. Cellule d'électrolyse selon la revendication 1, où la cellule d'électrolyse présente un compartiment d'électrolyte commun sans diaphragme.

3. Cellule d'électrolyse selon la revendication 1 ou 2, où la distance entre la surface externe de l'anode et la surface interne de la cathode est entre 1 et 20 mm.

4. Cellule d'électrolyse selon l'une des revendications 1-3, où le diamètre interne de la cathode est entre 10 et 400 mm.

5. Cellule d'électrolyse selon l'une des revendications 1-4, où l'anode et la cathode ont chacune indépendamment l'une de l'autre une longueur entre 20 et 120 cm.

6. Cellule d'électrolyse selon l'une des revendications 1-5, où le support est choisi dans le groupe consistant en le silicium, le germanium, le titane, le zirconium, le niobium, le tantale, le molybdène, le tungstène, les carbures de ces éléments, et/ou l'aluminium, ou des combinaisons des éléments.

7. Cellule d'électrolyse selon l'une des revendications 1-6, où la couche de diamant est dopée avec au moins un élément de groupe principal ou de groupe secondaire trivalent ou au moins pentavalent, en particulier le bore et/ou le phosphore.

8. Cellule d'électrolyse selon l'une des revendications 1-7, où la cathode est réalisée en plomb, en carbone, en étain, en platine, en nickel, en alliages de ces éléments, en zirconium et/ou en alliages du fer, en particulier en acier spécial résistant aux acides.

9. Cellule d'électrolyse selon l'une des revendications 1-8, où les éléments constitutifs de la cellule d'électrolyse sont remplaçables individuellement.

10. Dispositif d'électrolyse, comprenant au moins deux cellules d'électrolyse selon l'une des revendications 1-9, où l'électrolyte traverse les cellules d'électrolyse les unes après les autres et les cellules d'électrolyse sont branchées en parallèle électrochimiquement.

11. Utilisation de la cellule d'électrolyse selon l'une des revendications 1-9 ou du dispositif d'électrolyse selon la revendication 10 pour l'oxydation d'un électrolyte.

12. Utilisation selon la revendication 11, où la densité de courant est entre 50 et 1500 mA/cm².

13. Utilisation selon l'une des revendications 11 ou 12 pour la production de peroxodisulfate.
